# FASCICULE DE BREVET EUROPEEN

(11) **EP 0 337 883 B1**
(45) Date de publication et mention de la délivrance du brevet: **03.02.1993**
(21) Numéro de dépôt: 89401008.1
(22) Date de dépôt: 12.04.1989
(51) Int. Cl.: B24C 5/06

(54) **Turbine centrifuge, notamment turbine de grenaillage, comportant un rotor à pales radiales et une turbine auxiliaire**
Zentrifugalturbine, insbesondere Schleuderrad, mit einem Radialblätter aufweisenden Rotor und einer Hilfsturbine
Centrifugal turbine, in particular impeller wheel, comprising radial rotor blades and an auxiliary turbine

(30) Priorité: 13.04.1988 FR 8804893
(43) Date de publication de la demande: 18.10.1989
(73) Titulaire: POUDRES & GRENAILLES METALLIQUES (S.A.), F-93240 Stains (FR)
(72) Inventeur: Mabille, Georges, F-78450 Villepreux (FR)
(74) Mandataire: Lemoine, Robert

(56) Documents cités:
- DE-B- 1 677 143
- FR-A- 1 505 516
- US-A- 2 108 005
- US-A- 2 108 211

## Description

La présente invention concerne une turbine centrifuge, notamment une turbine de grenaillage, comprenant un rotor, des pales radiales équidistantes comportant une plaquette et un pied évasé, et des secteurs immobilisant les pieds des pales dans un renfoncement ménagé dans l'une des faces du rotor, concentriquement avec celui-ci, les secteurs étant fixés dans le renfoncement dans lequel ils sont encastrés de manière ajustée, leurs extrémités s'appuyant contre les parties en regard des pieds qu'elles recouvrent et qui ont une forme complémentaire de la leur.

US-A-2 108 005 décrit une turbine de grenaillage de ce type. Dans cette turbine, les secteurs sont fixés à demeure sur le rotor, de sorte que pour monter les pales sur ce dernier, il est nécessaire de les disposer d'abord dans la cavité centrale délimitée par les secteurs, puis de les déplacer radialement dans les canaux délimités chacun par deux secteurs adjacents. Or, comme les pales doivent avoir une longueur légèrement inférieure au diamètre de la cavité centrale pour pouvoir être introduites dans les canaux, elles ne peuvent être très efficaces et limitent les performances de la turbine de grenaillage.

Par ailleurs, DE-A-1 677 143 décrit une turbine de grenaillage dont les pales ont des pieds évasés immobilisés dans des cavités ménagées dans le rotor. Etant donné que ces cavités ont des formes en dépouille et en contre-dépouille, leur réalisation a toutefois l'inconvénient d'être longue et difficile.

La présente invention se propose plus particulièrement de remédier aux inconvénients mentionnés ci-dessus et, pour ce faire, elle a pour objet une turbine centrifuge du type précité, qui se caractérisé en ce que le renfoncement est constitué par une gorge circulaire, en ce que la longueur des pieds des pales est sensiblement égale à la largeur de la gorge, et en ce que les secteurs successifs sont alternativement amovibles et fixés à demeure,les secteurs amovibles étant fixés dans la gorge par des moyens situés du côté de la face du rotor qui porte les pales tandis que les secteurs fixés à demeure le sont par des moyens situés du côté de la face du rotor qui est opposée aux pales.

La réalisation de la gorge circulaire dans le rotor est plus facile et moins coûteuse que celle des cavités ménagées dans le rotor de la turbine décrite dans DE-A-1 677 143.

Par ailleurs, grâce aux secteurs amovibles; les pales peuvent être mises en place sur le rotor ou en être enlevées sans qu'il soit nécessaire de les déplacer radialement à partir de la région centrale du rotor, ce qui n'est pas le cas des pales de la turbine de grenaillage selon US-A-2 108 005.

On notera encore que les moyens de fixation des secteurs amovibles sont faciles d'accès puisqu'ils sont situés sur la face du rotor que le personnel peut atteindre le plus aisément depuis l'extérieur, et que les moyens de fixation des secteurs fixés à demeure sont situés sur l'autre face du rotor pour qu'ils soient protégés contre l'action abrasive des granules.

Pour éviter la formation de bruit et tenir compte des tolérances de fabrication, des tampons amortisseurs sont insérés entre le rotor et les plaquettes des pales, ces tampons amortisseurs étant logés dans des trous borgnes réalisés dans le rotor et ayant une hauteur légèrement supérieure à la profondeur des trous borgnes.

Selon un mode de réalisation particulier de l'invention, le rotor est solidaire en rotation d'une turbine auxiliaire qui lui est coaxiale et qui comporte des doigts d'entraînement équidistants dont le nombre est égal ou inférieur à celui des pales.

Cette turbine auxiliaire permet une répartition plus uniforme des granules et améliore par conséquent les performances de la turbine centrifuge.

De préférence, l'un au moins des doigts d'entraînement est dans le prolongement d'une pale.

Un mode d'exécution de la présente invention sera décrit ci-après à titre d'exemple nullement limitatif en référence aux dessins annexés dans lesquels :
- la figure 1 est une vue en coupe schématique d'une turbine centrifuge conforme à l'invention, cette vue en coupe ayant été réalisée selon la ligne I-I de la figure 2 ;
- la figure 2 est une vue en coupe schématique et partielle effectuée selon la ligne II-II de la figure 1 ;
- la figure 3 est une vue de face partielle et à échelle agrandie du rotor de la turbine centrifuge ; et
- la figure 4 est une vue en coupe effectuée selon la ligne IV-IV de la figure 3.

La turbine centrifuge que l'on peut voir sur les dessins a été mise au point pour projeter des granules métalliques sur des pièces devant subir un traitement de surface. Il va de soi cependant qu'elle pourrait être utilisée à d'autres fins sans que l'on sorte pour autant du cadre de la présente invention.

La turbine représentée comprend d'une manière connue en soi un carter 1 délimitant une chambre 2 renfermant un rotor 3 pourvu sur sa face antérieure 4 de pales radiales 5 équidistantes les unes des autres.

Le carter 1 comporte un revêtement intérieur 6 destiné à le protéger contre l'action abrasive des granules. Quant au rotor 3, il est monté de manière à pourvoir tourner dans le sens de la flèche F sous la commande d'un organe moteur classique 7 auquel il est relié par l'intermédiaire d'un organe de transmission 8 tel qu'une courroie.

En se référant à la figure 2, on remarquera que le carter 1 comporte sur sa face antérieure 9 une goulotte d'alimentation 10 dont la sortie débouche dans la chambre 2, dans une zone adjacente à l'axe de rotation du rotor 3.

Conformément à l'invention, le rotor 3 comporte sur sa face antérieure 4 une gorge circulaire 11 ayant une section rectangulaire, cette gorge étant concentrique avec le rotor 3 qui est calé sur un arbre 12 portant une poulie 13 (visible sur la figure 1) sur laquelle passe la courroie 8.

Par ailleurs, les pales 5 sont constituées d'une plaquette rectangulaire 14 dont les faces antérieure 15 et postérieure 16 (en considérant le sens de rotation du rotor) sont parallèles, et d'un pied évasé 17 faisant saillie sur les faces antérieure et postérieure de la plaquette correspondante. Elles sont symétriques par rapport à leur plan longitudinal médian, ce qui permet de les installer sur le rotor dans deux positions différentes décalées de 180° l'une par rapport à l'autre.

En se référant plus particulièrement aux figures 2 et 3, on remarquera que le pied 17 des pales a une longueur sensiblement égale à la largeur de la gorge 11 et une hauteur sensiblement égale à la profondeur de cette dernière.
En fait, les pieds des pales sont dimensionnés de façon à ce qu'ils soient encastrés dans la gorge 11 avec un jeu suffisamment faible pour empêcher les granules utilisées pendant le fonctionnement de la turbine de pénétrer dans ladite gorge.

Des secteurs 18 fixés dans la gorge 11 verrouillent les pales 5 sur le rotor 3. Ces secteurs ont tous la même longueur et sont encastrés avec un faible jeu dans la gorge 11 afin d'empêcher les granules de pénétrer dans cette dernière. Ils s'étendent chacun jusqu'à l'aplomb des faces en regard de deux pales successives, leurs extrémités étant en contact avec les parties en regard des pieds qu'elles recouvrent et qui ont une forme complémentaire de la leur.

on notera ici que les secteurs 18 sont constitués de secteurs amovibles 18a séparés les uns des autres par des secteurs fixés à demeure 18b. Plus précisément, les secteurs amovibles 18a sont fixés dans la gorge 11 par des vis spéciales 19 situées du côté de la face antérieure 4 du rotor 3, ces vis étant encastrées dans les secteurs amovibles pour ne pas être exposées à l'action abrasive des granules et nécessitant un outil approprié pour leur mise en place ou leur retrait. En se référant plus particulièrement à la figure 4, on remarquera qu'un joint torique 20 est inséré entre la tête des vis 19 et le secteur amovible correspondant afin d'empêcher le passage des granules vers le fond de la gorge 11.

De leur côté, les secteurs 18b sont fixés à demeure dans la gorge 11 par des vis 21 situées du côté de la face postérieure 22 du rotor et se trouvent ainsi protégées contre l'action abrasive des granules.

Il va de soi que pour remplacer les pales ou pour les retourner de 180°, il suffit d'enlever momentanément les secteurs amovibles 18a.

Dans l'exemple de réalisation représenté, le rotor 3 porte trois secteurs amovibles 18a et trois secteurs fixés à demeure (18b) puisqu'il est pourvu de six pales. On pourrait toutefois modifier le nombre des secteurs amovibles et fixés à demeure si l'on souhaitait modifier le nombre des pales pour qu'il soit par exemple égal à deux, quatre ou huit.

Comme on peut par ailleurs le voir sur les figures 2 et 3, des tampons cylindriques 23 sont insérés entre le rotor 3 et les plaquettes 14 des pales. Ces tampons, qui sont logés dans des trous borgnes 24 ménagés dans le rotor et ont une hauteur légèrement supérieure à la profondeur de ces derniers, sont en fait destinés à stabiliser les pales sur le rotor et à empêcher la formation de bruit pendant le fonctionnement de la turbine.

Pour être complet, on précisera que les pales 5 s'étendent depuis la périphérie du rotor jusqu'à une distance constante prédéterminée du centre de celui-ci, afin de permettre l'installation d'une turbine auxiliaire 25.

Cette turbine auxiliaire, qui est coaxiale avec le rotor, est fixée sur l'arbre 12 par une vis 26 et comporte quatre doigts d'entraînement équidistants 27 dont la longueur est sensiblement égale à la hauteur des pales 5.

Au cours des essais qu'elle a effectués, la Demanderesse a constaté que le fonctionnement de la turbine centrifuge était satisfaisant non seulement lorsque le nombre des doigts d'entraînement de la turbine auxiliaire était égal au nombre des pales du rotor, mais également lorsqu'il était inférieur. Elle a également constaté que la position angulaire des doigts d'entraînement par rapport aux pales pouvait être quelconque, mais qu'il était toutefois préférable que l'un au moins des doigts d'entraînement soit dans le prolongement d'une pale.

## Revendications

1. Turbine centrifuge, notamment turbine de grenaillage, comprenant un rotor (3), des pales radiales équidistantes (5) comportant une plaquette (14) et un pied évasé (17), et des secteurs (18) immobilisant les pieds (17) des pales (5) dans un renfoncement ménagé dans l'une des faces du rotor (3), concentriquement avec celui-ci, les secteurs étant fixés dans le renfoncement dans lequel ils sont encastrés de manière ajustée, leurs extrémités s'appuyant contre les parties en regard des pieds (17) qu'elles recouvrent et qui ont une forme complémentaire de la leur, caractérisée en ce que le renfoncement est constitué par une gorge circulaire (11), en ce que la longueur des pieds (17) des pales (5) est sensiblement égale à la largeur de la gorge, et en ce que les secteurs successifs (18) sont alternativement amovibles et fixés à demeure,les secteurs amovibles (18a) étant fixés dans la gorge (11) par des moyens (19) situés du côté de la face du rotor (3) qui porte les pales (5) tandis que les secteurs fixés à demeure (18b) le sont par des moyens (21) situés du côté de la face du rotor (3) qui est opposée aux pales (5).

2. Turbine centrifuge selon la revendication 1, caractérisée en ce que des tampons amortisseurs (23) sont insérés entre le rotor (3) et les plaquettes (14) des pales (5).

3. Turbine centrifuge selon la revendication 2, caractérisée en ce que les tampons amortisseurs (23) sont logés dans des trous borgnes (24) réalisés dans le rotor (3) et ont une hauteur légèrement supérieure à la profondeur des trous borgnes.

4. Turbine centrifuge selon l'une quelconque des revendications précédentes, caractérisée en ce que le rotor (3) est solidaire en rotation d'une turbine auxiliaire (25) qui lui est coaxiale et qui comporte des doigts d'entraînement équidistants (27) dont le nombre est égal ou inférieur à celui des pales (5).

5. Turbine centrifuge selon la revendication 4, caractérisée en ce que l'un au moins des doigts d'entraînement (27) est dans le prolongement d'une pale (5).

## Patentansprüche

1. Zentrifugalturbine, insbesondere Schleuderrad mit einem Rotor (3), mit äquidistanten Radialblättern (5), die eine Platte (14) und einen erweiterten Fuß (17) aufweisen, und mit Abschnitten (18), die die Füße (17) der Blätter (5) in einer in eine der Seiten des Rotors (3) konzentrisch mit diesem eingearbeiteten Vertiefun festhalten, wobei die Abschnitte in der Vertiefung befestigt sind, in der sie in angepaßter Weise eingebaut werden, und ihre Enden sich an den Teilen gegenüber den Füßen (17) stützen, die sie bedecken und eine damit komplementäre Form besitzen, dadurch gekennzeichnet, daß die Verteifung aus einer kreisförmigen Auskehlung (11) besteht, daß die Länge der Füße (17) der Blätter (5) im wesentlichen gleich der Breite der Auskehlung ist, und daß die aufeinanderfolgenden Abschnitte (18) abwechselnd abnehmbar und nicht abnehmbar sind, wobei die abnehmbaren Abschnitte (18a) durch eine Vorrichtung (19) an der Seite des Rotors (3), die die Blätter (5) trägt, in der Auskehlung (11) befestigt sind, während die nicht abnehmbaren Abschnitte (18b) durch eine Vorrichtung (21) an der Seite des Rotors (3)befestigt sind, die den Blättern (5) gegenüber liegt.

2. Zentrifugalturbine nach Anspruch 1, dadurch gekennzeichnet, daß Dämpfer (23) zwischen dem Rotor (3) und den Platten (14) der Blätter (5) eingesetzt sind.

3. Zentrifugalturbine nach Anspruch 2, dadurch gekennzeichnet, daß die Dämpfer (23) in in dem Rotor (3) ausgeführten Blindlöchern (24) eingesetzt sind und eine im Vergleich zur Tiefe der Blindlöcher eine leicht größere Höhe aufweisen.

4. Zentrifugalturbine nach einem de vorhergehenden Ansprüche, dadurch gekennzeichnet, daß der Rotor (3) mit einer mit ihm koaxialen Hilfsturbine (25) drehfest verbunden ist, die äquidistante Führungsfinger (27) aufweist, deren Anzahl kleiner oder gleich der der Blätter (5) ist.

5. Zentrifugalturbine nach Anspruch 4, dadurch gekennzeichnet, daß wenigstens einer der führungsfinger (27) in der Verlängerung eines Blatts (5) angeordnet ist.

## Claims

1. A centrifugal turbine, in particular a shot-blast turbine, comprising a rotor (3), equidistant radial blades (5) including a plate (14) and a bell-mouthed root (17), and sectors (18) securing the roots (17) of the blades (5) in a recess provided in one of the faces of the rotor (3) concentrically therewith, the sectors being fixed in the recess into which they are embedded in a fitted manner, with their ends bearing against the facing portions of the roots (17) which they overlap and which have a shape complementary to theirs, characterized in that the recess is formed by a circular groove (11), in that the length of the roots (17) of blades (5) is substantially equal to the width of the groove, and in that the successive sectors (18) are alternately removable and irremovable, the removable sectors (18a) being fixed in the groove (11) by means (19) situated on the side of the face of the rotor (3) which bears the blades (5), whereas the irremovable sectors (18b) are fixed by means (21) situated on the side of the face of the rotor (3) which is opposite to the blades (5).

2. The centrifugal turbine according to claim 1, characterized in that shock-absorbing pads (23) are inserted between the rotor (3) and the plates (14) of the blades (5).

3. The centrifugal turbine according to claim 2, characterized in that the shock-absorbing pads (23) are housed in blind holes (24) formed in the rotor (3) and have a heights slightly greater than the depth of the blind holes.

4. The centrifugal turbine according to any of the preceding claims, characterized in that the rotor (3) is rotatable with an auxiliary turbine (25), which is coaxial thereto and which comprises equidistant drive fingers (27), the number of which is equal to or less than the rubber of the blades (5).

5. The centrifugal turbine according to claim 4, characterized in that at least one of the drive fingers (27) is in the extension of the blade (5).
